# EUROPÄISCHE PATENTSCHRIFT

(11) **EP 0 560 102 B1**
(45) Veröffentlichungstag und Bekanntmachung des Hinweises auf die Patenterteilung: **20.09.1995**
(21) Anmeldenummer: 93102702.3
(22) Anmeldetag: 20.02.1993
(51) Int. Cl.: B65H 16/10, F41A 23/24

(54) **Vorrichtung für den umfangsseitigen Antrieb einer Wickelrolle aus bahnförmigem Gut**
Device for driving at its periphery a roll of web material
Dispositif pour l'entraînement à sa périphérie d'un rouleau de matériau en bande

(30) Priorität: 09.03.1992 DE 4207404
(43) Veröffentlichungstag der Anmeldung: 15.09.1993
(73) Patentinhaber: MAN Roland Druckmaschinen AG, 63012 Offenbach/Main (DE)
(72) Erfinder: Seyffert, Ulrich, O-9906 Syrau (DE); Kreisig, Hans-Joachim, O-9900 Plauen (DE)

(56) Entgegenhaltungen:
- DE-A- 2 658 760
- DE-U- 9 107 978
- US-A- 3 103 320

## Beschreibung

Die Erfindung betrifft eine Vorrichtung für den umfangsseitigen Antrieb einer Wickelrolle aus bahnförmigem Gut nach dem Oberbegriff des Patentanspruches 1.

Es sind aus der DE-U-9 107 978 oder der US-A-3 103 320 Vorrichtungen gemäß dem Oberbegriff des Patentanspruchs 1 bekannt, die zur Gewährleistung der Beschleunigung der Wickelrolle, der für die Verarbeitung der Bahn erforderlichen Bahnspannung sowie der Abbremsung der Wickelrolle bei Maschinenstop mit sowohl die Anpressung eines über einen im Gestell gelagerten Gurtarm schwenkbaren, von einer auf der Schwenkachse angeordneten, angetriebenen Gurtrolle und einer an einer schwenkbar mit dem Gurtarm verbundenen Koppel angeordneten Gurtrolle geführten Antriebsgurtes an den Umfang der Wickelrolle als auch die Vorspannung des Antriebsgurtes in Laufrichtung regulierenden Mitteln ausgestattet sind.

Einmal finden dafür zwei, jeweils nur für eine Funktion wirkende, getrennt regelbare Arbeitszylinder (DE-U-9 107 978) und zum anderen ein Arbeitszylinder für das Schwenken und damit Anpressen des Antriebsgurtes sowie eine den Antriebsgurt in Laufrichtung spannende Feder (US-A-3 103 320) Verwendung, wobei immer der das Schwenken des Antriebsgurtes besorgende, mit dem Gurtarm verbundene Arbeitszylinder an das Gestell angelenkt ist, während der andere Arbeitszylinder bzw. die Feder unmittelbar an der Koppel für die nicht angetriebene Gurtrolle angreift.

Bei dem ersten Anwendungsfall ist der für die zwei Arbeitszylinder und deren getrennte, jedoch aufeinander abzustimmende Regelung erforderliche technische Aufwand entsprechend groß, während bei dem zweiten Anwendungsfall durch die Feder eine den Erfordernissen entsprechende Regelung der Vorspannung des Antriebsgurtes in Laufrichtung nicht gewährleistet ist.

Der Erfindung liegt die Aufgabe zugrunde, eine Vorrichtung für den umfangsseitigen Antrieb einer Wickelrolle aus bahnförmigem Gut, insbesondere in Abwickeleinrichtungen von Rotationsdruckmaschinen, mit einem durch einen am Gestell angelenkten Arbeitszylinder über einen im Gestell gelagerten Gurtarm schwenkbaren Antriebsgurt, auf dessen Schwenkachse eine angetriebene, und an dessen anderem Ende an einer schwenkbar mit mit dem Gurtarm verbundenen Koppel eine nicht angetriebene Gurtrolle angeordnet ist, so zu gestalten, daß mit geringen technischen Mitteln sowohl der Anpreßdruck des Antriebsgurtes an die Wickelrolle als auch dessen Vorspannung in Laufrichtung entsprechend den geforderten Betriebsbedingungen regelbar ist. Dies wird erreicht, indem erfindungsgemäß die Schubstange des Arbeitszylinders über eine Koppel gelenkig mit dem Gurtarm verbunden ist und sich diese Koppel über eine Schwinge beweglich gegen die die Gurtrolle tragende Koppel abstützt. Das erfindungsgemäß ausgestattete Getriebe ermöglicht den Einsatz nur eines Arbeitszylinders für die Regelung des Anpreßdruckes des Antriebsgurtes und dessen Vorspannung in Laufrichtung, wobei eine über eine entsprechende Dimensionierung des Getriebes erreichbare optimale Relation zwischen beiden Kraftkomponenten weitestgehend konstant bleibt. Neben dem geringen technischen Aufwand für diese Lösung ist besonders die einfache, uneingeschränkt den einzelnen Betriebszuständen, wie z. B. plötzliche Abbremsung der Wickelrolle bei Notstop, Beschleunigung einer neuen Wickelrolle für den Anklebevorgang sowie Aufrechterhaltung der Bahnspannung während des normalen Verarbeitprozesses, gerecht werdende Regelbarkeit durch den Einsatz nur eines Arbeitszylinders besonders augenfällig.

Selbstverständlich und für einen Fachmann naheliegend können auch verschiedene Getriebeglieder aus konstruktiven Erwägungen mehrteilig, z. B. jeweils als Elementenpaar ausgebildet werden. Dies trifft insbesondere auf den Gurtarm zu. Auch können ohne eine Veränderung des Lösungsprinzipes weitere den Antriebsgurt stützende Gurtrollen in dessen Laufrichtung angeordnet sein.

Schließlich ist es auch möglich, mehrere gemeinsam zu regelnde erfindungsgemäße Vorrichtungen nebeneinander in axialer Richtung der Wickelrolle anzuordnen.

Günstig ist es, wenn erfindungsgemäß an der mit der Schubstange des Arbeitszylinders verbundenen Koppel eine mit dem Gurtarm in Verbindung stehende Zugfeder einer Schlaffung des Antriebsgurtes in dessen von der Wickelrolle abgehobenen Stellung entgegenwirkend angreift. Die Zugfeder ist dabei so dimensioniert, daß ihre Federkraft lediglich ein nach innen Schwenken der an der Koppel angeordneten Gurtrolle bei von der Wickelrolle abgehobenem Antriebsgurt und damit dessen Durchhängungen auf die Wickelrolle verhindert und für die Regelung der Vorspannung des Antriebsgurtes im Betriebsfall nur geringfügig in Erscheinung tritt.

Für den Fall einer nicht wirkenden Zugfeder ist es vorteilhaft, wenn erfindungsgemäß mit dem Gurtarm ein die Schwenkbewegung der an die Schubstange des Arbeitszylinder angelenkten Koppel in dessen Richtung begrenzender Anschlag verbunden ist.

Schließlich ist es zur Begrenzung der Bauhöhe der Vorrichtung und damit im Interesse einer optimalen Raumnutzung günstig, wenn erfindungsgemäß mit dem Gestell ein das Abschwenken des Gurtarmes von der Wickelrolle begrenzender Anschlag verbunden ist.

Die Erfindung soll nachfolgend an einem Ausfürhungsbeispiel näher erläutert werden. In der zugehörigen Zeichnung zeigen:
- Fig. 1:: eine Seitenansicht der von der Wickelrolle abgeschwenkten erfindungsgemäßen Vorrichtung in schematischer Darstellung
- Fig. 2:: die erfindungsgemäße Vorrichtung gemäß Fig. 1 in der an die Wickelrolle angeschwenkten Betriebsstellung
Die in den Fig. 1 und 2 dargestellte erfindungsgemäße Vorrichtung für den Antrieb einer Wickelrolle 1 aus bahnförmigem Gut ist üblicherweise integraler Bestandteil einer einen automatischen Wickelrollenwechsel ermöglichenden Abwickeleinrichtung für eine Rotationsdruckmaschine. Aus Gründen der übersichtlichkeit wurde jedoch in der Darstellung auf deren nicht zur Erfindung gehörende technische Mittel der Abwickeleinrichtung verzichtet. Aus gleichem Grunde wurde anstatt des gebräuchlichen mehrarmigen Wickelrollenständers ein schematisierter einfacher Wickelrollenständer 2 dargestellt.

Das Getriebe für das An- und Abschwenken des Antriebsgurtes 3 besteht aus einem im Gestell 4 schwenkbar gelagerten, doppelseitig über getrennte Anschlüsse 5; 6 mit einem Druckmittel beaufschlagbaren Arbeitszylinder 7, der über eine Koppel 8 gelenkig mit einem schwenkbar im Gestell 4 gelagerten Gurtarm 9 verbunden ist. Auf dessen Schwenkachse 10 ist eine von einem am Gestell 4 befestigten Motor 11 über ein Zahnriemen 12 angetriebene Gurtrolle 13 für den Antriebsgurt 3 gelagert.

Am anderen Ende des Gurtarmes 9 greift eine sich über eine Schwinge 14 gegen die mit der Schubstange 15 des Arbeitszylinders 7 verbundene Koppel 8 abstützende weitere Koppel 16 gelenkig an, an deren gegenüberliegendem Ende eine weitere Gurtrolle 17 für den Antriebsgurt 3 gelagert ist.

Einer Schlaffung des Antriebsgurtes 3 in der von der Wickelrolle 1 abgehobenen Stellung entgegenwirkend greift an der mit der Schubstange 15 des Arbeitszylinders 7 verbundenen Koppel 8 eine mit dem Gurtarm 9 in Verbindung stehende Zugfeder 18 an.

Zur Begrenzung des Schwenkbewegung der letztgenannten Koppel 8 in Richtung des Arbeitszylinders 7 befindet sich auf der diesem zugewandten Seite der Koppel 8 ein am Gurtarm 9 befestigter Anschlag 19, dessen Funktion lediglich auf den Fall einer nicht wirksam werdenden Zugfeder 18 beschränkt ist.

Im Interesse einer optimalen Raumnutzung begrenzt ein gestellfester Anschlag 20 das Abschwenken des Gurtarmes 9 von der Wickelrolle 1 nach oben.

In Fig. 2 wird durch eine Beaufschlagung des Anschlusses 5 des Arbeitszylinders 7 mit einem Druckmittel die Schubstange 15 aus dem Arbeitszylinder 7 herausgedrückt und eine der Dimensionierung des Getriebes 5 entsprechende Kraftaufteilung in eine den Antriebsgurt 3 über den Gurtarm 9 gegen die Wickelrolle 1 pressende, auf die zwischen letzterer und den Antriebsgurt 3 erforderliche Reibung abgestimmte Kraftkomponente und eine über die Schwinge 14 auf die Koppel 16 der äußeren Gurtrolle 17 ausgeübte, die Vorspannung des Antriebsgurtes 3 in Laufrichtung bewirkende Kraftkomponente erreicht.

Durch eine den Erfordernissen entsprechend optimal gewählte Relation zwischen beiden Kraftkomponenten kann über den einen Arbeitszylinder 7 jeder auftretende Betriebszustand, wie z. B. eine Stopbremsung oder Beschleunigung der Wickelrolle 1, mit geringem technischen Aufwand im erforderlichen Umfang geregelt werden.

## Patentansprüche

1. Vorrichtung für den umfangsseitigen Antrieb einer Wickelrolle (1) aus bahnförmigem Gut, insbesondere in Abwickeleinrichtungen von Rotationsdruckmaschinen, mit einem durch einen am Gestell (4) angelenkten Arbeitszylinder (7) über einen Gurtarm (9) schwenkbaren Antriebsgurt (3) auf dessen im Gestell (4) gelagerten Schwenkachse (10) eine angetriebene und an dessen anderem Ende an einer schwenkbar mit dem Gurtarm (9) verbundene Koppel (16) eine nicht angetriebene Gurtrolle (17) angeordnet ist, gekennzeichnet dadurch, daß die Schubstange (15) des Arbeitszylinders (7) über eine Koppel (8) gelenkig mit dem Gurtarm (9) verbunden ist und sich diese Koppel (8) über eine Schwinge (14) beweglich gegen die die Gurtrolle (17) tragende Koppel (16) abstützt.

2. Vorrichtung nach Anspruch 1, gekennzeichnet dadurch, daß an der mit der Schubstange (15) des Arbeitszylinders (7) verbundenen Koppel (8) eine mit dem Gurtarm (9) in Verbindung stehende Zugfeder (18) einer Schlaffung des Antriebsgurtes (3) in dessen von der Wickelrolle (1) abgehobenen Stellung entgegenwirkend angreift.

3. Vorrichtung nach Anspruch 1, gekennzeichnet dadurch, daß mit dem Gurtarm (9) ein die Schwenkbewegung der an die Schubstange (15) des Arbeitszylinders (7) angelenkten Koppel (8) in dessen Richtung begrenzender Anschlag (19) verbunden ist.

4. Vorrichtung nach Anspruch 1, gekennzeichnet dadurch, daß mit dem Gestell (4) ein das Abschwenken des Gurtarmes (9) von der Wickelrolle (1) begrenzender Anschlag (20) verbunden ist.

## Claims

1. Device for the peripheral driving of a reel (1) of web material, in particular in unwinding devices in rotary printing machines, having a drive belt (3) pivotable by means of a belt arm (9) by a working cylinder (7) articulated on the frame (4), a driven belt roller being arranged on the pivot axis (10) of the drive belt, mounted in the frame (4), and; at its other end, a non-driven belt roller (17) being arranged on a coupling (16) joined pivotably to the belt arm (9), characterised in that the piston rod (15) of the working cylinder (7) is connected by means of a coupling (8) to the belt arm (9) and this coupling (8) is supported movably by means of a rocker arm (14) against the coupling (16) carrying the belt roller (17).

2. Device according to claim 1, characterised in that a tension spring (18) connected to the belt arm (9) engages the coupling (8) joined to the piston rod (15) of the working cylinder (7) counteracting a slackening of the drive belt (3) in its position raised from the reel (1).

3. Device according to claim 1, characterised in that a stop (19) is joined to the belt arm (9) limiting the pivoting movement of the coupling (8) articulated to the piston rod (15) of the working cylinder (7) in the direction of the arm.

4. Device according to claim 1, characterised in that a stop (20) limiting the pivoting of the belt arm (9) away from the reel (1) is joined to the frame (4).

## Revendications

1. Dispositif pour entraîner, au niveau de sa périphérie, un rouleau d'enroulement (1) formé d'un matériau en forme de bande, notamment dans des dispositifs de déroulement de presses rotatives à imprimer, comportant une courroie d'entraînement (3), que peut faire basculer un vérin de travail (7), qui est articulé sur le châssis (4), par l'intermédiaire d'un bras porte-courroie (9), et dans lequel un galet de circulation de courroie entraîné (17) peut être disposé sur l'axe de basculement (10), qui est disposé dans le châssis (4), dudit bras porte-courroie, tandis qu'un autre galet de circulation de courroie non entraîné (17) est disposé sur l'autre extrémité dudit bras, sur une bielle (16) reliée de manière à pouvoir basculer au bras porte-courroie (9), caractérisé en ce que la tige de poussée (15) du vérin de travail (7) est relié de façon articulée par l'intermédiaire d'une bielle (8) au bras porte-courroie (9) et que cette bielle (8) prend appui, de manière à être déplaçable au moyen d'un bras basculant (14), contre la bielle (16) portant le galet de circulation de courroie (17).

2. Dispositif selon la revendication 1, caractérisé en ce qu'un ressort de traction (18), qui est relié au bras porte-courroie (9), d'un dispositif de tension de la courroie d'entraînement (3) attaque la bielle (8) reliée à la tige de poussée (15) du vérin de travail (7), en s'opposant à une détente de la courroie d'entraînement (3), dans sa position dans laquelle elle est écartée du rouleau d'enroulement (1).

3. Dispositif selon la revendication 1, caractérisé en ce qu'au bras porte-courroie (9) est reliée une butée (19) qui limite le mouvement de basculement de la bielle (8), articulée à la tige de poussée (15) du vérin de travail (7), dans la direction de ce vérin.

4. Dispositif selon la revendication 1, caractérisé en ce qu'une butée (20), qui limite l'écartement du bras porte-courroie (9) par basculement à partir du rouleau d'enroulement (1), est reliée au châssis (4).
